# EUROPÄISCHE PATENTSCHRIFT

(11) **EP 4 294 695 B1**
(45) Veröffentlichungstag und Bekanntmachung des Hinweises auf die Patenterteilung: **27.11.2024**
(21) Anmeldenummer: 22710068.2
(22) Anmeldetag: 03.03.2022
(51) Int. Cl.: B61G 7/10

(54) **SCHIENENFAHRZEUG MIT MITTELPUFFERKUPPLUNG**
RAIL VEHICLE HAVING CENTRAL BUFFER COUPLING
VÉHICULE FERROVIAIRE À COUPLAGE TAMPON CENTRAL

(30) Priorität: 07.04.2021 DE 102021203426
(43) Veröffentlichungstag der Anmeldung: 27.12.2023
(73) Patentinhaber: Siemens Mobility GmbH, 81739 München (DE)
(72) Erfinder: DREXLER, Stephan, 82054 Sauerlach (DE); GARCIA FRANCISCO, Ignacio, 80339 München (DE); KÖRNER, Marcus, 85244 Großinzemoos (DE); MELDE, Jörg, 82140 Olching (DE); PEER, Hannes, 80809 München (DE)
(74) Vertreter: Siemens Patent Attorneys
(86) Internationale Anmeldenummer: PCT/EP2022/055372
(87) Internationale Veröffentlichungsnummer: WO 2022/214246

(56) Entgegenhaltungen:
- EP-A1- 2 594 452
- EP-A1- 2 617 622
- WO-A1-2016/146170
- DE-U1- 20 009 859
- DE-U1- 202004 014 532
- JP-U- S49 138 507

## Beschreibung

Die Erfindung betrifft ein Schienenfahrzeug mit einer Mittelpufferkupplung.

Es ist bekannt, Schienenfahrzeuge über sogenannte Mittelpufferkupplungen miteinander zu verbinden. Mittelpufferkupplungen werden im Personenverkehr und im Güterverkehr verwendet und nehmen im Betrieb sowohl Zugkräfte als auch Stoß- bzw. Schubkräfte von miteinander verbundenen Schienenfahrzeugen auf. Solche Schienenfahrzeuge sind beispielsweise durch die DE 20 2004 014 532 bekannt.

FIG 5 und FIG 6 zeigen in zwei Ansichten eine Mittelpufferkupplung MPK nach einem bekannten Stand der Technik.

Die Mittelpufferkupplung MPK weist als Elemente einen Kupplungskopf KPK, einen stangenförmigen Kupplungsschaft KPS, einen Kupplungsbolzen KPB und ein Federwerk FDW auf.

Der Kupplungskopf KPK eines Schienenfahrzeugs ist für eine Verbindung mit einem Kupplungskopf eines weiteren Schienenfahrzeugs (hier nicht dargestellt) ausgebildet.

Der Kupplungskopf KPK ist mit einer ersten Seite eines stangenförmigen Kupplungsschafts KPS verbunden. Dessen zweite Seite, die der ersten Seite des Kupplungsschafts KPS gegenüberliegt, taucht beweglich gelagert in das Federwerk FDW ein und wird durch dieses geführt.

Das Federwerk FDW ist an einem Ende END mit einem Wagenkasten (hier nicht dargestellt) des Schienenfahrzeugs verbunden und beinhaltet eine federnde bzw. elastische Befestigung des zweiten Endes des Kupplungsschafts KPS im Inneren des Federwerks FDW.

Das Federwerk FDW ist derart ausgestaltet, dass Zugkräfte oder Druckkräfte, die über den Kupplungskopf KPK und dem Kupplungsschaft KPS zwischen den gekuppelten Schienenfahrzeugen wirken, aufgenommen und ggf. gedämpft auf den Wagenkasten übertragen werden.

Zusätzlich weist das Federwerk FDW beispielsweise Energieverzehrelemente auf, mit deren Hilfe im Kollisionsfall eine über den Kupplungsschaft KPS auf das Federwerk FDW wirkende kinetische Energie verzehrt bzw. umgewandelt wird. Dabei werden die Energieverzehrelemente dauerhaft plastisch verformt.

Die Mittelpufferkupplung MPK ist über den Kupplungsbolzen KPB um eine vertikale Achse herum drehbar gelagert. Dadurch wird eine Kraftübertragung zwischen den gekuppelten Schienenfahrzeugen bei einer Kurvenfahrt sichergestellt.

Die Mittelpufferkupplung MPK, genauer deren Kupplungsschaft KPS, wird beispielsweise über eine Pendelabstützung PAS in vertikaler Richtung federnd nach unten abgestützt. Über die Pendelabstützung PAS wird sichergestellt, dass im operativen und nicht-gekuppelten Betrieb des Schienenfahrzeugs die Mittelpufferkupplung MPK in einer horizontalen Richtung eine Soll-Lage einnimmt.

Die Pendelabstützung PAS dient primär dazu, das Eigengewicht der Mittelpufferkupplung MPK im ungekuppelten Zustand zu tragen.

Die Pendelabstützung PAS erlaubt in vorgegebenen Grenzen auch eine horizontale Bewegung des Kupplungsschafts KPS. Die Pendelabstützung PAS ist beispielsweise über Träger (hier nicht dargestellt) mit dem Wagenkasten des Schienenfahrzeugs verbunden.

Andere Ausgestaltungen zur vertikalen Abstützung der Mittelpufferkupplung sind bekannt. Beispielsweise liegt bei einer sogenannten "Balkenabstützung" der Kupplungsschaft der Mittelpufferkupplung auf einem Querbalken auf. Der Querbalken ist zur federnden Abstützung des Kupplungsschafts in vertikaler Richtung ausgebildet und beispielsweise über Träger mit dem Wagenkasten des Schienenfahrzeugs verbunden.

Auch beim Federwerk sind alternative Ausgestaltungen bekannt. Beispielsweise wird das Federwerk in den Kupplungsschaft integriert angeordnet.

FIG 7 zeigt eine Mittelpufferkupplung MPK7 an einem Schienenfahrzeug SFZ7 samt Abstützung ABS7 gemäß dem Stand der Technik.

FIG 8 zeigt eine Mittelpufferkupplung MPK8 an einem Schienenfahrzeug SFZ8 samt Abstützung ABS8 gemäß dem Stand der Technik.

Die hier gezeigte Mittelpufferkupplung MPK8 weist an ihrem Kupplungskopf bzw. in dessen Umfeld einen Zughaken als zusätzliches Kupplungselement einer Schraubenkupplung auf. Eine derartige Mittelpufferkupplung MPK8 wird als "Gemischtzugkupplung" bezeichnet, weil diese zwei Kupplungsarten ermöglicht.

Zum einen wird eine Kupplung mit einem Schienenfahrzeug über die in den Figuren FIG 5 bzw. FIG 6 beschriebene Mittelpufferkupplung ermöglicht. Zum anderen wird eine Kupplung mit einem Schienenfahrzeug ermöglicht, das über eine Schraubenkupplung verfügt, wobei der Zughaken am Kupplungskopf einen Teil der Schraubenkupplung bildet.

Da die Schraubenkupplung zur ausschließlichen Übertragung von Zugkräften ausgebildet ist, sind am Schienenfahrzeug zusätzlich zwei Seitenpuffer zur Übertragung von Druckkräften vorgesehen.

Für Mittelpufferkupplungen werden über eine neue Norm (Norm EN 15227:2020, "Bahnanwendungen - Anforderungen an die Kollisionssicherheit von Schienenfahrzeugkästen") erhöhte Anforderungen an die Kollisionssicherheit von Lokomotiven bzw. Schienenfahrzeugen gestellt. Die Mittelpufferkupplung muss im Vergleich zu früheren Ausführungen zur Aufnahme einer erhöhten Stoßenergie bzw. kinetischen Energie ausgebildet sein, um als "kollisionssicher" eingestuft zu werden.

Es ist die Aufgabe der vorliegenden Erfindung, ein Schienenfahrzeug mit einer Mittelpufferkupplung anzugeben, mit der eine erhöhte Kollisionssicherheit erzielt wird.

Diese Aufgabe wird durch die Merkmale des Patentanspruchs 1 gelöst. Vorteilhafte Weiterbildungen sind in den Unteransprüchen angegeben.

Die Erfindung betrifft ein Schienenfahrzeug mit einer Mittelpufferkupplung.

Die Mittelpufferkupplung weist als Elemente einen Kupplungskopf, einen stangenförmigen Kupplungsschaft und ein Federwerk auf. Der Kupplungskopf ist für eine Verbindung mit einem Kupplungskopf eines weiteren Schienenfahrzeugs ausgebildet. Der Kupplungskopf ist mit einer ersten Seite des Kupplungsschafts verbunden. Eine zweite Seite des Kupplungsschafts taucht in das Federwerk ein und ist darin derart gelagert und befestigt, dass im operativen Betrieb des Schienenfahrzeugs auf den Kupplungskopf wirkende Stoßkräfte oder Zugkräfte vom Federwerk, das mit einem Wagenlasten des Schienenfahrzeugs verbunden ist, elastisch aufgenommen und auf den Wagenkasten übertragen werden.

Eine Abstützung ist mit dem Kupplungsschaft gekoppelt und mit dem Wagenkasten verbunden. Sie ist zur vertikalen Abstützung des Kupplungsschafts ausgebildet, um ihn in vertikaler Richtung nach unten federnd abzustützen. Darüber hinaus ist sie zum Tragen des Eigengewichts der Elemente der Mittelpufferkupplung ausgebildet, um im operativen Betrieb des Schienenfahrzeugs eine horizontale Ausrichtung der Mittelpufferkupplung zu realisieren bzw. zu gewährleisten.

Erfindungsgemäß ist zwischen der Abstützung und dem Wagenkasten ein Kollisionselement angeordnet, das sowohl mit der Abstützung als auch mit dem Wagenkasten verbunden ist - bevorzugt handelt es sich dabei jeweils um eine feste aber lösbare Verbindung.

Das Kollisionselement weist mit der Funktionalität einer sogenannten "Crashbox" einen Deformationsbereich auf, der durch kinetische Energie, die im Kollisionsfall über die Mittelpufferkupplung und über die gekoppelte Abstützung auf das Kollisionselement übertragen wird, auf eine vorgegebene Weise nichtreversibel verformt wird.

Im Fall einer Kollision des Schienenfahrzeugs mit einem anderen Schienenfahrzeug wird durch den Deformationsbereich eine zusätzliche Wegstrecke bereitgestellt, längs der die Verformung des Deformationsbereichs erfolgt.

Dadurch wird im Kollisionsfall die Umwandlung der kinetischen Energie in Verformungsenergie unterstützt.

In einer vorteilhaften Weiterbildung weist das Kollisionselement einen ersten Flansch auf, über den das Kollisionselement mit einer Frontplatte des Wagenkastens durch eine Schraubverbindung fest aber lösbar verbunden ist.

Das Kollisionselement weist einen zweiten Flansch auf, der dem ersten Flansch gegenüberliegt, wobei der zweite Flansch mit der Abstützung durch eine Schraubverbindung fest aber lösbar verbunden ist.

Der Deformationsbereich ist zwischen dem ersten Flansch und dem zweiten Flansch angeordnet. Die genannten Schraubverbindungen sind derart ausgebildet, dass nach einem Kollisionsfall ein Austausch des Kollisionselements ermöglicht wird.

In einer vorteilhaften Weiterbildung umfasst das Kollisionselement den Kupplungsschaft zumindest teilweise, um eine horizontale Bewegung des Kupplungsschafts (KPS) in einem vorbestimmten Ausmaß zu ermöglichen.

In einer vorteilhaften Weiterbildung umfasst die Abstützung den Kupplungsschaft zumindest teilweise, um eine horizontale Bewegung des Kupplungsschafts in einem vorbestimmten Ausmaß zu ermöglichen.

Die Abstützung ist mit dem Kupplungsschaft gekoppelt. Diese Kopplung ist in einer vorteilhaften Weiterbildung durch die zumindest teilweise Umfassung des Kupplungsschafts durch die Abstützung realisiert. Im Kollisionsfall führt der Kupplungsschaft eine Längsbewegung in Richtung des Schienenfahrzeugs bzw. in Richtung zum Wagenkasten des Schienenfahrzeugs aus.

Dadurch wird im Kollisionsfall der Kupplungskopf auf die Abstützung gedrückt. Über die Abstützung wird die zugehörige kinetische Energie der Kollision auf das Kollisionselement übertragen, um dort die Verformung des Deformationsbereichs auszulösen.

In einer vorteilhaften Weiterbildung weist das Federwerk Energieverzehrelemente auf, die derart ausgebildet sind, dass eine im Kollisionsfall über den Kupplungsschaft zum Federwerk übertragene kinetische Energie die Energieverzehrelemente zur Energiekompensation irreversibel plastisch verformt.

In einer vorteilhaften Weiterbildung ist die Mittelpufferkupplung Teil einer Gemischtzugkupplung.

In einer vorteilhaften Weiterbildung ist die Abstützung als Pendelabstützung oder als Balkenabstützung, die jeweils zumindest teilweise unter dem Kupplungsschaft angeordnet sind, ausgebildet.

### Vorteile:

Die vorliegende Erfindung ermöglicht eine kostengünstige Nachrüstung von Schienenfahrzeugen, die sich bereits im Betrieb befinden, zur Erhöhung der Kollisionssicherheit.

Die vorliegende Erfindung ermöglicht im Schadensfall ein einfaches Austauschen von beschädigten Komponenten, insbesondere des Kollisionselements, und damit eine einfache und schnelle Reparatur.

Die vorliegende Erfindung ermöglicht einen standardisierten Energieverzehr, der über nichtreversible Energieverzehrelemente erfolgt.

Die vorliegende Erfindung ist bei standardisierten, jedoch unterschiedlichen Mittelpufferkupplungen einsetzbar bzw. nachrüstbar, deren Aufbau mit Ausnahme der Kupplungsköpfe baugleich sind.

Die vorliegende Erfindung ist auch bei sogenannten "Gemischtzugkupplungen" einsetzbar, bei denen geometrische Abhängigkeiten der Mittelpufferkupplung zu den zugehörigen Seitenpuffern einzuhalten sind.

Die vorliegende Erfindung vermeidet eine denkbare alternative Verlängerung des Kupplungsschafts, die aufgrund der daraus resultierenden erhöhten Hebelkräfte und Drehmomente an den Komponenten der Mittelpufferkupplung nur äußerst schwer realisierbar wäre.

### Figurenbeschreibung

Nachfolgend wird die Erfindung anhand einer Zeichnung näher erläutert. Dabei zeigt:
- FIG 1: in einem ersten Beispiel die Erfindung anhand einer Mittelpufferkupplung mit Pendelabstützung,
- FIG 2: mit Bezug auf FIG 1 Details des zugehörigen und als "Crashbox" bezeichneten Kollisionselements,
- FIG 3: mit Bezug auf FIG 1 und FIG 2 Elemente der Erfindung in einer weiteren Detaildarstellung,
- FIG 4: in einem zweiten Beispiel die Erfindung anhand einer Gemischtzugkupplung,
- FIG 5: bis FIG 8 den in der Einleitung beschriebenen Stand der Technik.

FIG 1 zeigt in einem ersten Beispiel die Erfindung anhand einer Mittelpufferkupplung MPK mit Pendelabstützung.

Die Mittelpufferkupplung MPK weist als Elemente einen Kupplungskopf KPK, einen stangenförmigen Kupplungsschaft KPS, einen Kupplungsbolzen KPB und ein Federwerk FDW auf.

Der Kupplungskopf KPK ist für eine Verbindung mit einem Kupplungskopf eines weiteren Schienenfahrzeugs ausgebildet.

Der Kupplungskopf KPK ist mit einer ersten Seite eines stangenförmigen Kupplungsschafts KPS verbunden. Dessen zweite Seite, die der ersten Seite des Kupplungsschafts KPS gegenüberliegt, taucht beweglich gelagert in das Federwerk FDW ein und wird durch dieses geführt.

Das Federwerk FDW ist an einem Ende END mit einem Wagenkasten WK des Schienenfahrzeugs verbunden und beinhaltet eine federnde bzw. elastische Befestigung des zweiten Endes des Kupplungsschafts KPS im Inneren des Federwerks FDW.

Das Federwerk FDW ist derart ausgestaltet, dass Zugkräfte oder Druckkräfte, die über den Kupplungskopf KPK und dem Kupplungsschaft KPS zwischen den gekuppelten Schienenfahrzeugen wirken, aufgenommen und ggf. gedämpft auf den Wagenkasten WK übertragen werden.

Die Mittelpufferkupplung MPK ist über einen Kupplungsbolzen (hier nicht dargestellt) um eine vertikale Achse herum drehbar gelagert. Dadurch wird eine Kraftübertragung zwischen den gekuppelten Schienenfahrzeugen bei einer Kurvenfahrt sichergestellt.

Die Mittelpufferkupplung MPK, genauer deren Kupplungsschaft KPS, wird über eine Abstützung PAS, die hier beispielhaft als Pendelabstützung ausgebildet ist, in vertikaler Richtung federnd und nach unten abgestützt.

Über die Pendelabstützung PAS wird sichergestellt, dass im operativen und nicht-gekuppelten Betrieb des Schienenfahrzeugs die Mittelpufferkupplung MPK in einer horizontalen Richtung am Schienenfahrzeug eine vorbestimmte Soll-Lage einnimmt.

Die Pendelabstützung PAS erlaubt in vorgegebenen Grenzen auch eine horizontale Bewegung des Kupplungsschafts KPS.

Erfindungsgemäß ist die Pendelabstützung PAS über ein als "Crashbox" bezeichnetes Kollisionselement CB mit einer Frontplatte FP des Wagenkastens WK des Schienenfahrzeugs verbunden.

Das Kollisionselement CB umfasst dabei ebenfalls den Kupplungsschaft KPS, entsprechend der Pendelabstützung PAS, so dass die vertikale bzw. horizontale Bewegung des Kupplungsschafts KPS im vorbestimmten Ausmaß erfolgen kann.

Die Mittelpufferkupplung MKP befindet sich hier in einer normalen Position, d.h. der Kupplungskopf KPK weist in Bezug zur Fahrtrichtung des Schienenfahrzeugs einen vorbestimmten Abstand zur Pendelabstützung PAS auf.

FIG 2 zeigt mit Bezug auf FIG 1 Details des zugehörigen Kollisionselements CB.

Das Kollisionselement CB weist einen ersten Flansch FL1 auf, über den das Kollisionselement CB mit der Frontplatte FP und somit mit dem Wagenkasten WK des Schienenfahrzeugs verbunden ist.

Das Kollisionselement CB weist einen zweiten Flansch FL2 auf, der dem ersten Flansch FL1 gegenüberliegt. Über den zweiten Flansch FL2 ist das Kollisionselement CB mit der Pendelabstützung PAS verbunden.

Das Kollisionselement CB weist außerdem Queranschläge QAS auf, die derart angeordnet und ausgestaltet sind, dass die horizontale Bewegung des Kupplungsschafts KPS begrenzt wird, bevorzugt abgefedert begrenzt wird.

Das Kollisionselement CB weist einen für einen Kollisionsfall ausgebildeten Deformationsbereich DB auf.

Eine im Kollisionsfall, der nachfolgend in FIG 3 gezeigt ist, auf das Kollisionselement CB wirkende kinetische Energie bewirkt eine dauerhafte und vorbestimmte Verformung des Deformationsbereichs DB längs einer Kollisionsrichtung - der Deformationsbereich DB wird im Kollisionsfall also eingedrückt.

Der Deformationsbereichs DB stellt für den Kollisionsfall eine zusätzliche Wegstrecke bereit, längs der die Deformation des Deformationsbereichs DB erfolgt. Dadurch wird im Kollisionsfall die Umwandlung der kinetischen Energie in Verformungsenergie unterstützt.

FIG 3 zeigt mit Bezug auf FIG 1 und FIG 2 Elemente der Erfindung in einer weiteren Detaildarstellung.

Während FIG 1 die Mittelpufferkupplung MPK in der normalen Position zeigt, bei der der Kupplungskopf KPK einen vorbestimmten Abstand zur Pendelabstützung PAS aufweist, zeigt FIG 3 nun die Stellung der Mittelpufferkupplung MPK im Kollisionsfall, wobei der Kollisionsfall hier beispielhaft parallel zur Fahrtrichtung des Schienenfahrzeugs und damit im Wesentlichen parallel zur horizontalen Ausrichtung der Mittelpufferkupplung MPK erfolgt.

Bei der Kollision wirkt die Kollisionsenergie als kinetische Energie auf den Kupplungskopf KPK der Mittelpufferkupplung MPK.

Die Mittelpufferkupplung MKP wird dadurch einer Längsbewegung LBW in Richtung des Wagenkastens WK des Schienenfahrzeugs unterworfen.

Der Kupplungskopf KPK wird durch diese Längsbewegung LBW auf die Pendelabstützung PAS gedrückt bzw. gestoßen. Die zugehörige kinetische Energie wird auf das Kollisionselement CB, das am Wagenkasten WK bzw. an dessen Frontplatte FP befestigt ist, übertragen.

Der Deformationsbereich DB wird dadurch zusammengedrückt, um die in FIG 2 beschriebene, zusätzliche Wegstrecke zur Verfügung zu stellen.

Die kinetische Energie wird zusätzlich über den Kupplungsschaft KPS der Mittelpufferkupplung MPK auf das Federwerk FDW übertragen.

In diesem Federwerk FDW sind Energieverzehrelemente angeordnet, die durch die kinetische Energie dauerhaft plastisch verformt werden. Dadurch wird die kinetische Energie in Verbindung mit dem Wagenlasten WK, an dem das Federwerk befestigt ist, verzehrt bzw. aufgenommen.

FIG 4 zeigt in einem zweiten Beispiel die Erfindung anhand einer Gemischtzugkupplung GZK.

Die Gemischtzugkupplung GZK weist die oben beschriebene Mittelpufferkupplung MPK auf. Am oder im Bereich des Kupplungskopfs KPK sind Elemente einer Schraubenkupplung, beispielsweise ein Zughaken, angeordnet.

Beim Betrieb der Schraubenkupplung werden für den Kollisionsfall zusätzlich Seitenpuffer SPF benötigt, die gemäß dem Stand der Technik ausgeführt sind und entsprechend geformte Energieverzehrelemente EVE-SPF aufweisen.

Stoß- bzw. Schubkräfte, die im operativen Betrieb des Schienenfahrzeugs beim Bremsen entstehen, werden durch die Seitenpuffer SPF des Schienenfahrzeugs abgefangen bzw. übertragen.

Im Kollisionsfall überschreiten die auf die Seitenpuffer SPF wirkenden Kräfte einen vorgegebenen Grenzwert, es erfolgt eine irreversible Deformation des Energieverzehrelement EVE-SPF, um die Kollisionsenergie bzw. kinetische Energie zu kompensieren.

## Patentansprüche

1. Schienenfahrzeug
- mit einer Mittelpufferkupplung (MPK), die als Elemente einen Kupplungskopf (KPK), einen stangenförmigen Kupplungsschaft (KPS) und ein Federwerk (FDW) aufweist,
- bei der der Kupplungskopf (KPK) für eine Verbindung mit einem Kupplungskopf eines weiteren Schienenfahrzeugs ausgebildet ist,
- bei der der Kupplungskopf (KPK) mit einer ersten Seite des Kupplungsschafts (KPS) verbunden ist und bei der eine zweite Seite des Kupplungsschafts (KPS) in das Federwerk (FDW) eintaucht und darin derart gelagert und befestigt ist, dass im operativen Betrieb des Schienenfahrzeugs auf den Kupplungskopf (KPK) wirkende Stoßkräfte oder Zugkräfte vom Federwerk (FDW), das mit einem Wagenlasten (WK) des Schienenfahrzeugs verbunden ist, elastisch aufgenommen und auf den Wagenkasten (WK) übertragen werden,
- mit einer Abstützung (PAS),
- die mit dem Kupplungsschaft (KPS) gekoppelt und mit dem Wagenkasten (WK) verbunden ist,
- die zur vertikalen Abstützung des Kupplungsschafts (KPS) ausgebildet ist, um ihn in vertikaler Richtung nach unten federnd abzustützen,
- die zum Tragen des Eigengewichts der Elemente der Mittelpufferkupplung (MPK) ausgebildet ist, um im operativen Betrieb des Schienenfahrzeugs eine horizontale Ausrichtung der Mittelpufferkupplung (MPK) zu realisieren,
- wobei zwischen der Abstützung (ABS) und dem Wagenkasten (WK) ein Kollisionselement (CB) angeordnet ist, das sowohl mit der Abstützung (ABS) als auch mit dem Wagenkasten (WK) verbunden ist,
- wobei das Kollisionselement (CB) einen Deformationsbereich (DB) aufweist, der derart ausgebildet ist, dass eine kinetische Energie, die im Kollisionsfall über den Kupplungsschaft (KPS) und über die gekoppelte Abstützung (PAS) auf das Kollisionselement (CB) übertragen wird, den Deformationsbereich (DB) auf eine vorgegebenen Weise nichtreversibel verformt.

2. Schienenfahrzeug nach Anspruch 1, **dadurch gekennzeichnet,**
- **dass** das Kollisionselement (CB) einen ersten Flansch (FL1) aufweist, über den das Kollisionselement (CB) mit einer Frontplatte (FP) des Wagenkastens (WK) durch eine Schraubverbindung fest aber lösbar verbunden ist,
- **dass** das Kollisionselement (CB) einen zweiten Flansch (FL2) aufweist, der dem ersten Flansch (FL1) gegenüberliegt,
- **dass** der Deformationsbereich (DB) zwischen dem ersten Flansch und dem zweiten Flansch angeordnet ist,
- **dass** der zweite Flansch (FL2) mit der Abstützung (PAS) durch eine Schraubverbindung fest aber lösbar verbunden ist,
- **dass** die Schraubverbindungen derart ausgebildet sind, dass nach einem Kollisionsfall ein Austausch des Kollisionselements (CB) möglich ist.

3. Schienenfahrzeug nach einem der vorhergehenden Ansprüche, **dadurch gekennzeichnet, dass** das Kollisionselement (CB) den Kupplungsschaft (KPS) zumindest teilweise umfasst, um eine horizontale Bewegung des Kupplungsschafts (KPS) in einem vorbestimmten Ausmaß zu ermöglichen.

4. Schienenfahrzeug nach einem der vorhergehenden Ansprüche, **dadurch gekennzeichnet, dass** die Abstützung (PAS) den Kupplungsschaft (KPS) zumindest teilweise umfasst, um eine horizontale Bewegung des Kupplungsschafts (KPS) in einem vorbestimmten Ausmaß zu ermöglichen.

5. Schienenfahrzeug nach einem der vorhergehenden Ansprüche, **dadurch gekennzeichnet,**
- **dass** die Kopplung der Abstützung (PAS) mit dem Kupplungsschaft (KPS) durch die zumindest teilweise Umfassung des Kupplungsschafts (KPS) durch die Abstützung (PAS) derart realisiert ist,
- **dass** im Kollisionsfall der Kupplungsschaft (KPS) eine Längsbewegung (LBW) in Richtung des Schienenfahrzeugs bzw. in Richtung des Wagenkastens (WK) des Schienenfahrzeugs ausführt, dadurch der Kupplungskopf (KPK) auf die Abstützung (PAS) gedrückt wird und über die Abstützung (PAS) die zugehörige kinetische Energie der Kollision auf das Kollisionselement (CB) übertragen wird, um dort die Verformung des Deformationsbereichs (DB) auszulösen.

6. Schienenfahrzeug nach einem der vorhergehenden Ansprüche, **dadurch gekennzeichnet, dass** das Federwerk Energieverzehrelemente aufweist, die derart ausgebildet sind, dass eine im Kollisionsfall über den Kupplungsschaft (KPS) zum Federwerk (FDW) übertragene Stoßenergie die Energieverzehrelemente zur Energiekompensation irreversibel plastisch verformt.

7. Schienenfahrzeug nach einem der vorhergehenden Ansprüche, **dadurch gekennzeichnet, dass** die Mittelpufferkupplung (MPK) Teil einer Gemischtzugkupplung (GZK) ist.

8. Schienenfahrzeug nach einem der vorhergehenden Ansprüche, **dadurch gekennzeichnet, dass** die Abstützung (PAS) als Pendelabstützung oder als Balkenabstützung, die jeweils zumindest teilweise unter dem Kupplungsschaft (KPS) angeordnet sind, ausgebildet ist.

## Claims

1. Rail vehicle
- comprising a central buffer coupling (MPK), which comprises, as elements, a coupling head (KPK), a bar-like coupling shaft (KPS) and a spring mechanism (FDW),
- in which the coupling head (KPK) is configured for connection to a coupling head of a further rail vehicle,
- in which the coupling head (KPK) is connected to a first side of the coupling shaft (KPS) and in which a second side of the coupling shaft (KPS) dips into the spring mechanism (FDW) and is mounted and fastened therein in such a way that, in the operative mode of the rail vehicle, impact forces or tensile forces acting on the coupling head (KPK) are elastically absorbed by the spring mechanism (FDW), which is connected to a carriage body (WK) of the rail vehicle, and are transmitted to the carriage body (WK),
- comprising a support (PAS),
- which is coupled to the coupling shaft (KPS) and connected to the carriage body (WK),
- which is configured to vertically support the coupling shaft (KPS) in order to downwardly support it in a resilient manner in the vertical direction,
- which is configured to bear the dead weight of the elements of the central buffer coupling (MPK) in order to implement a horizontal orientation of the central buffer coupling (MPK) in the operative mode of the rail vehicle,
- wherein a collision element (CB) is arranged between the support (ABS) and the carriage body (WK) and is connected both to the support (ABS) and to the carriage body (WK),
- wherein the collision element (CB) has a deformation region (DB) which is configured in such a way that kinetic energy, which is transmitted via the coupling shaft (KPS) and via the coupled support (PAS) to the collision element (CB) in the event of a collision, non-reversibly deforms the deformation region (DB) in a predefined manner.

2. Rail vehicle according to Claim 1, **characterized**
- **in that** the collision element (CB) comprises a first flange (FL1) by way of which the collision element (CB) is firmly but releasably connected to a front plate (FP) of the carriage body (WK) by a screw connection,
- **in that** the collision element (CB) comprises a second flange (FL2) which lies opposite the first flange (FL1),
- **in that** the deformation region (DB) is arranged between the first flange and the second flange,
- **in that** the second flange (FL2) is firmly but releasably connected to the support (PAS) by a screw connection,
- **in that** the screw connections are configured in such a way that an exchange of the collision element (CB) is possible after a collision.

3. Rail vehicle according to one of the preceding claims, **characterized in that** the collision element (CB) at least partially surrounds the coupling shaft (KPS) so as to enable a horizontal movement of the coupling shaft (KPS) to a predetermined extent.

4. Rail vehicle according to one of the preceding claims, **characterized in that** the support (PAS) at least partially surrounds the coupling shaft (KPS) so as to enable a horizontal movement of the coupling shaft (KPS) to a predetermined extent.

5. Rail vehicle according to one of the preceding claims, **characterized**
- **in that**, due to the at least partial surrounding of the coupling shaft (KPS) by the support (PAS), the coupling of the support (PAS) to the coupling shaft (KPS) is implemented in such a way
- that, in the event of a collision, the coupling shaft (KPS) executes a longitudinal movement (LBW) in the direction of the rail vehicle or in the direction of the carriage body (WK) of the rail vehicle, and as a result the coupling head (KPK) is pushed against the support (PAS) and the associated kinetic energy from the collision is transmitted via the support (PAS) to the collision element (CB), in order to there trigger the deformation of the deformation region (DB).

6. Rail vehicle according to one of the preceding claims, **characterized in that** the spring mechanism comprises energy dissipation elements which are configured in such a way that impact energy, which is transmitted via the coupling shaft (KPS) to the spring mechanism (FDW) in the event of a collision, irreversibly plastically deforms the energy dissipation elements for energy compensation purposes.

7. Rail vehicle according to one of the preceding claims, **characterized in that** the central buffer coupling (MPK) is part of a mixed train coupling (GZK).

8. Rail vehicle according to one of the preceding claims, **characterized in that** the support (PAS) is in the form of a pendulum support or in the form of a beam support, which are in each case at least partially arranged under the coupling shaft (KPS).

## Revendications

1. Véhicule ferroviaire
- avec un couplage tampon central (MPK) présentant comme éléments une tête d'attelage (KPK), un arbre d'attelage en forme de tige (KPS) et un ressort (FDW),
- dans lequel la tête d'attelage (KPK) est conçue pour être liée à une tête d'attelage d'un autre véhicule ferroviaire,
- dans lequel la tête d'attelage (KPK) est liée à un premier côté de l'arbre d'attelage (KPS) et dans lequel un second côté de l'arbre d'attelage (KPS) s'enfonce dans le ressort (FDW) et y est positionné et fixé de telle sorte qu'en mode de fonctionnement du véhicule ferroviaire, des forces de compression ou d'extension s'exerçant sur la tête d'attelage (KPK) sont absorbées élastiquement par le ressort (FDW) lié à la carrosserie de wagon (WK) du véhicule ferroviaire, et sont transmises à la carrosserie de wagon (WK),
- avec un support (PAS)
- couplé à l'arbre d'attelage (KPS) et lié à la carrosserie de wagon (WK),
- qui est conçu pour soutenir verticalement l'arbre d'attelage (KPS) pour le soutenir en direction verticale vers le bas en faisant ressort,
- qui est conçu pour porter le poids propre des éléments du couplage tampon central (MPK) pour réaliser une orientation horizontale du couplage tampon central (MPK) en mode de fonctionnement du véhicule ferroviaire,
- un élément de collision (CB) étant disposé entre le support (PAS) et la carrosserie de wagon (WK), qui est lié à la fois au support (PAS) et à la carrosserie de wagon (WK),
- l'élément de collision (CB) présentant une zone de déformation (DB) conçue de telle sorte qu'en cas de collision, une énergie cinétique transmise via l'arbre d'attelage (KPS) et via le support couplé (PAS) à l'élément de collision (CB) déforme irréversiblement la zone de déformation (DB) d'une manière prédéterminée.

2. Véhicule ferroviaire selon la revendication 1, **caractérisé en ce que**
- l'élément de collision (CB) présente une première bride (FL1) par laquelle l'élément de collision (CB) est lié fermement mais de façon amovible à un plaque avant (FP) de la carrosserie de wagon (WK) via un raccord vissé,
- l'élément de collision (CB) présente une seconde bride (FL2) opposée à la première bride (FL1),
- la zone de déformation (DB) est disposée entre la première bride et la seconde bride,
- la seconde bride (FL2) est liée fermement mais de façon amovible au support (PAS) par un raccord vissé,
- les raccords vissés sont conçus de telle sorte qu'il soit possible de changer l'élément de collision (CB) après une collision.

3. Véhicule ferroviaire selon l'une des revendications précédentes, **caractérisé en ce que** l'élément de collision (CB) comprend au moins partiellement l'arbre d'attelage (KPS) pour permettre un mouvement horizontal de l'arbre d'attelage (KPS) dans une mesure prédéterminée.

4. Véhicule ferroviaire selon l'une des revendications précédentes, **caractérisé en ce que** le support (PAS) comprend au moins partiellement l'arbre d'attelage (KPS) pour permettre un mouvement horizontal de l'arbre d'attelage (KPS) dans une mesure prédéterminée.

5. Véhicule ferroviaire selon l'une quelconque des revendications précédentes, **caractérisé en ce que**
- l'attelage du support (PAS) avec l'arbre d'attelage (KPS) est réalisé du fait que le support (PAS) comprend au moins partiellement l'arbre d'attelage (KPS), de telle sorte que
- en cas de collision, l'arbre d'attelage (KPS) effectue un mouvement longitudinal (LBW) en direction du véhicule ferroviaire ou en direction de la carrosserie de wagon (WK) du véhicule ferroviaire, suite à quoi la tête d'attelage (KPK) est appuyée sur le support (PAS) et, via le support (PAS), l'énergie cinétique correspondante issue de la collision est transmise à l'élément de collision (CB) pour y déclencher la déformation de la zone de déformation (DB).

6. Véhicule ferroviaire selon l'une quelconque des revendications précédentes, **caractérisé en ce que** le ressort présente des éléments consommateurs d'énergie conçus de sorte qu'une énergie de compression transmise au ressort (FDW) via l'arbre d'attelage (KPS) en cas de collision déforme de façon plastique et irréversible les éléments consommateurs d'énergie à fins de compensation d'énergie.

7. Véhicule ferroviaire selon l'une quelconque des revendications précédentes, **caractérisé en ce que** le couplage tampon central (MPK) fait partie d'un couplage mécanique mixte (GZK).

8. Véhicule ferroviaire selon l'une quelconque des revendications précédentes, **caractérisé en ce que** le support (PAS) est conçu comme un support pendulaire ou un support à balancier, disposé respectivement au moins partiellement sous l'arbre d'attelage (KPS).
